# FASCICULE DE BREVET EUROPEEN

(11) **EP 1 185 745 B1**
(45) Date de publication et mention de la délivrance du brevet: **20.04.2005**
(21) Numéro de dépôt: 99972707.6
(22) Date de dépôt: 22.11.1999
(51) Int. Cl.: E04B 2/70

(54) **AGENCEMENT DE POUTRES COMPRENANT UN ELEMENT DE LIAISON POUR HABITATION**
BALKENANORDNUNG MIT VERBINDUNGSELEMENT FÜR WOHNHAUS
BEAM ARRANGEMENT COMPRISING A LINKING ELEMENT FOR DWELLING

(30) Priorité: 20.11.1998 BE 9800846
(43) Date de publication de la demande: 13.03.2002
(73) Titulaire: N.V. De Betaalbare Woningen, 9890 Asper-Gaver (BE)
(72) Inventeur: VANBEVEREN, Jacques, B-9890 Asper-Gaver (BE)
(74) Mandataire: Petsis, Christos
(86) Numéro de dépôt international: PCT/BE1999/000150
(87) Numéro de publication internationale: WO 2000/031353

(56) Documents cités:
- EP-A- 0 470 062
- EP-A- 0 644 303
- BE-A- 871 546
- FR-A- 2 578 881

## Description

La présente invention se rapporte à un agencement de poutres pour la construction d'habitations, en particulier en bois, l'agencement comprenant au moins une paroi constituée de rangées de poutres placées l'une au-dessus de l'autre. Les parois précitées se rejoignent en certaines zones avec formation de zones de jonction d'angle, dans lequel les poutres d'angle sont réunies entre elles par un élément de liaison, qui est prévu entre deux rangées superposées de poutres adjacentes à hauteur des zones de jonction d'angles. Les poutres présentent deux surfaces de liaison mutuellement opposées, qui sont prévues pour coopérer avec les surfaces correspondantes d'une poutre adjacente. L'une desdites surfaces présentent une fonction de support, tandis que l'autre présente une fonction d'appui. La surface de support présente un profil à deux tenons longitudinaux parallèles formant entre eux une rainure longitudinale, tandis que la surface d'appui opposée présente au moins une mortaise longitudinale parallèle à ladite rainure longitudinale. Les tenons et respectivement mortaise(s) sont destinés à coopérer entre eux, de façon à laisser entre les surfaces de support et d'appui de poutres superposées un espace formant logement destiné à recevoir l'élément de liaison. La section transversale de l'élément de liaison présente un contour angulaire.

Dans les habitations connues de ce type, les poutres précitées sont pourvues d'évidements partiels dans lesdites zones, en particulier lorsqu'une paroi extérieure et intérieure se rejoignent. Ces évidements sont tels que les poutres qui se rejoignent peuvent s'engager mutuellement avec formation d'une liaison d'angle qui présente une certaine solidité.

Cependant, le dispositif connu précité présente l'inconvénient qu'il y a une formation localisée de parties saillantes aux extrémités de chaque niveau de poutre. Cela provoque la consommation d'une grande quantité de matériaux qui n'apporte aucune contribution en soi à la constitution de la paroi proprement dite, de sorte que cela représente un gaspillage de matériaux.

De plus, ces parties de parois saillantes causent des problèmes lorsque le côté extérieur d'une telle habitation doit faire l'objet d'un revêtement et que le matériau de revêtement est du type panneau, plâtrage, et analogues.

Afin de remédier à cet inconvénient, il a été proposé dans BE 871.546 des structures du type ci-dessus dans lequel les poutres peuvent, dans les zones précitées de rencontre des parois, être placées les unes contre les autres sans formation de parties saillantes. Plus particulièrement, il est connu une pièce d'angle métallique destinée à des habitations préfabriquées dont les parois sont formées par des poutres mutuellement superposées. Chaque poutre est munie le long de son bord supérieur d'un tenon longitudinal, tandis que le bord inférieur de celle-ci est pourvu d'une mortaise longitudinale. Le tenon et la mortaise de poutres adjacentes coopèrent mutuellement de façon à assurer ainsi une liaison mécanique. Pour le positionnement mutuel transversal de poutres, on utilise des chevilles ou broches de liaison qui sont disposées le long des mortaises précitées dans des orifices prévus à cette fin qui sont ménagés dans la poutre. Les poutres utilisées présentent ainsi un profil à tenon unique, également appelé "monodent".

Ces constructions présentent cependant des insuffisances au niveau de la stabilité dans un grand nombre d'applications qui résultent du fait que l'élément de liaison utilisé présente un profil sensiblement plat et que de ce fait il n'apporte pas de contribution significative à la stabilité des poutres qu'il est censé relier entre elles. A cela s'ajoute encore le fait qu'il se forme également un courant d'air avec de tels éléments de construction qui est dû à la présence d'un interstice. Il est vrai que l'interstice est faible mais il reste néanmoins suffisant pour permettre la formation d'un courant d'air, ce qui est gênant pour des habitations.

Par ailleurs, des agencements du type indiqué ci-dessus sont plus particulièrement connus du document EP-A-0 470 062 qui divulgue un dispositif ayant les caractéristiques mentionnées en préambule de la revendication principale, en particulier celle relative à au moins une mortaise longitudinale.

La présente invention a pour but de remédier aux problèmes mentionnés ci-dessus. Ainsi, il est proposé suivant l'invention, un agencement tel que défini dans la revendication principale 1, ainsi qu'un procédé d'assemblage tel que défini dans la revendication 17. La structure obtenue grâce à l'agencement suivant l'invention présente ainsi une série d'avantages qui sont exposés ci-après.

Une construction considérablement plus stable est obtenue, ce qui s'avère particulièrement utile dans le cas de la superposition d'un grand nombre de poutres, où cela devient même indispensable. En effet, cet avantage résulte directement du profilé à double tenon dont la section présente deux dents.

L'épaisseur substantielle de l'élément de liaison proprement dit contribue également à une stabilité renforcée de la construction.

Un autre avantage consiste dans l'élimination de formation de courants d'air entre des poutres adjacentes.

Cela procure également un effet coupe-feu nettement amélioré pour une paroi obtenue grâce à l'invention ce qui est un point particulièrement critique pour les constructions en bois. Il en résulte qu'il n'y a aucun risque de propagation d'incendie due à une circulation d'air quelconque.

Au surplus, on obtient des parois présentant une isolation acoustique considérablement améliorée.

Les derniers effets précités se trouvent encore améliorés grâce à la mesure selon laquelle la paroi des habitations, en particulier extérieure, est constituée d'une paroi double telle que définie ci-après.

Un autre avantage qui en résulte réside également dans une amélioration très nette de l'isolation thermique de l'espace intérieur d'habitation par rapport à l'extérieur.

D'autres avantages et particularités de l'invention sont définis dans les sous-revendications.

La présente invention se rapporte également à un procédé d'assemblage d'une paroi constituée de poutres assemblées entre elles par des éléments de liaison suivant l'invention, ainsi qu'à ce dernier élément.

Quelques modes de réalisation exemplaires selon l'invention sont décrits ci-après à l'aide des dessins annexés.

Les mêmes références se rapportent à des éléments identiques ou analogues.
La figure 1 est une vue en coupe partielle en perspective d'une construction d'angle de deux parois suivant l'invention pourvues d'un élément de liaison suivant l'invention.
La figure 2 est une vue de côté de l'agencement illustré suivant la figure 1 présentant une variante de l'élément de liaison précité.
La figure 3 est une vue en coupe transversale à échelle agrandie selon la ligne IV-IV de la figure 1.
La figure 4 est une vue partielle du dessus de l'agencement tel qu'illustré sur la figure 1.
La figure 5 est une vue en perspective partiellement éclatée d'un élément de liaison.
La figure 6, respectivement 7 est une vue en élévation, respectivement du dessus de l'élément de liaison précité.
La figure 8 est une vue de détail agrandi d'une variante d'exécution de l'emboîtement de deux poutres selon l'invention.

Comme montré sur la figure 1, les parois d'une construction pour habitation sont formées par des poutres, 20, 20' qui sont mutuellement superposées. Les poutres, 20, 20' sont munies à leur surface de sommet ou surface porteuse de deux tenons longitudinaux et parallèles 21, 22, tandis qu'à leur surface de base ou d'appui, elles sont munies de deux mortaises longitudinales et sensiblement parallèles 31, 32. Les mortaises 31, 32 d'une poutre supérieure 20' peuvent être placées sur le tenon 21, et respectivement 22 d'une poutre 20 se situant en dessous de celle-ci 20', de façon à empêcher ainsi un déplacement mutuel latéral de ces poutres 20, 20'. A cet égard, le contour de chacune des mortaises 31, 32 est spécialement adapté aux contours des parties de sommet des tenons correspondantes 31, 32 de façon à assurer un bon emboîtement de l'une dans l'autre.

Dans une variante d'exécution représentée schématiquement à la figure 11, la surface de base précitée des poutres peut ne présenter qu'une seule mortaise, permettant d'emboîter les deux tenons précités d'un seul tenant.

La poutre a une face supérieure présentant un profil complémentaire du profil de la face inférieure. Le profil de la face supérieure présente outre les deux tenons longitudinaux parallèles formant entre eux une mortaise longitudinale également deux rebords longitudinaux horizontaux 46. Le profil de la face inférieure présente, outre les deux mortaises longitudinales parallèles formant entre elles la nervure de séparation précitée, deux rebords longitudinaux latéraux 36.

De préférence, les côtés 25, 26 des tenons 21, 22 sont légèrement inclinés, ainsi que les côtés 35, 36 correspondants des mortaises 31, 32. Cela permet une superposition plus aisée des poutres selon un emboîtement adapté.

Un élément de liaison 10 est agencé entre chaque poutre supérieure 20' et chaque poutre inférieure 20 d'angle respectivement dans un espace 33 qui est formé entre les deux tenons précités 21 et 22, lequel espace 33 forme à son tour une rainure servant à la réception de l'élément de liaison précité 10. La séparation entre les deux mortaises 31, 32 est formée à l'inverse par une nervure légèrement saillante 34 dont la hauteur est sensiblement plus faible que celle des rebords extérieurs 36.

En outre, la hauteur de la nervure de séparation 34 est également sensiblement inférieure à la profondeur de la rainure de réception 24 avec laquelle celle-ci coopère intimement. Cette différence de hauteur notable entre les éléments d'engagement centraux correspondants 24, 34 respectivement laisse un espace servant de logement à l'élément de liaison précité 10 qui est tel qu'un jeu plutôt faible est laissé entre les différents éléments en présence. Cela assure une mise en place extrêmement stable de l'élément de liaison 10 entre deux poutres adjacentes 20, 20', et ce dans toutes les directions : que ce soit entre deux niveaux de poutres horizontaux mutuellement adjacents ou également entre les poutres d'orientation différentes qui doivent être reliées entre elles dans les jonctions de paroi. Cela permet donc de loger un élément de liaison 10, qui est remarquable par l'épaisseur significative qu'il possède, entre deux poutres superposées 20, 20'. Une liaison très stable peut donc être obtenue ainsi.

L'élément de liaison 10 est pourvu d'éléments d'ancrage 1, 2 qui assurent une liaison tous azimuts efficace de poutres adjacentes 20, 20' entre elles. Les éléments d'ancrage 1, 2 consistent en saillies qui peuvent être formées avantageusement par des chevilles d'ancrage, d'allure par exemple cylindrique, qui s'étendent à travers l'élément de liaison 10, de part et d'autre du plan formé par celui-ci, comme montré également sur la figure 2 et transversalement par rapport à celui-ci.

Des passages 18 sont avantageusement prévus à différents emplacements de l'élément de liaison 10 de façon à permettre le passage par ceux-ci des éléments d'ancrage comme indiqué par la flèche désignée par F à la figure 5. Au moins un passage par aile 10 d'élément de liaison est prévu, de préférence dans chaque zone d'extrémité de celles-ci et à une certaine distance de ladite extrémité, comme illustré sur les figures 4 et 7.

Un certain jeu peut avantageusement être prévu entre les éléments d'ancrage 1, 2 et les passages respectifs 18 afin de pouvoir absorber ainsi une déformation éventuelle du matériau des poutres, notamment en bois, sous l'effet des variations de température et d'hygrométrie ambiante ou autres facteurs climatiques. Comme illustré sur la figure 6, les éléments d'ancrage 1, 2 présentent une longueur relativement grande tout d'abord par rapport à l'épaisseur de l'élément de liaison 10, mais également par rapport à la hauteur des poutres 20, 20' elles-mêmes, par exemple au moins la moitié de celles-ci, ainsi qu'il apparaît clairement de la figure 2. Un alésage correspondant 28, 38 est prévu dans les poutres de façon à ce que les éléments d'ancrage 1, 2 soient répartis de façon sensiblement égale lors de l'assemblage de l'élément de liaison dans les poutres, entre les poutres supérieures et respectivement inférieures 20, 20' comme le montre clairement la figure 3. II peut être utile de prévoir un espace supplémentaire dans l'alésage 38.

Les éléments d'ancrage 1, 2 peuvent également être fixés à l'élément de liaison 10 comme représenté sur la figure 6, par exemple par soudure ou tout autre moyen analogue. Il doit être entendu cependant que l'élément de liaison 10 peut être formé d'une pièce, ses éléments d'ancrage compris. La fabrication de l'élément de liaison en une pièce permet une production de ces éléments monoblocs en un matériau synthétique de haute qualité qui doit présenter une caractéristique de résistance mécanique élevée, avantageusement par une technologie de moulage par injection. Cela présente encore l'avantage qu'il peut être apporté à l'élément de couplage ainsi réalisé 50 une certaine élasticité ce qui a pour avantage considérable d'absorber les déformations éventuelles des poutres. Cette variante est illustrée sur la figure 2.

Pour la même raison, le nombre d'éléments d'ancrage par aile d'éléments de liaison 10 est limité de préférence à un.

Il peut cependant s'avérer avantageux de prévoir un, voire davantage, d'éléments d'ancrage supplémentaires par aile, de façon à répartir l'effort sur toute la longueur de l'élément de liaison. Dans ce dernier cas, les éléments d'ancrage sont répartis de façon régulière le long de chaque aile 10.

De façon avantageuse, l'élément de liaison 10 formant ainsi un étrier de liaison entre les poutres présente deux ailes 11, 12 qui forment entre elles un angle α. Les ailes présentent avantageusement une allure prismatique à section trapézoïdale ainsi qu'il apparaît des figures 3 et 5. Cette forme s'adapte parfaitement à la configuration de la rainure 24 et de l'espace 33 qui est formé entre la nervure de séparation 34 et la rainure de réception 24.

La forme trapézoïdale de la section de l'élément de liaison 10 permet un calage de celui-ci entre les deux tenons longitudinaux 21, 22 assurant une stabilité optimale à l'assemblage de l'élément de liaison entre les rangées superposées de poutres adjacentes. Il apparaît clairement de la figure 1 que ce calage sûr peut être obtenu grâce à la forme trapézoïdale de la section.

Outre le calage sûr assurant une stabilité optimale, la forme trapézoïdale assure également une bonne mise en place de l'élément de liaison grâce à l'introduction naturelle obtenue de celui-ci avec le petit côté de la section tourné vers le bas ainsi qu'il apparaît de la figure 1. Grâce à l'adéquation des pentes des tenons longitudinaux coopérant avec celles des côtés obliques 17 des prismes trapézoïdaux, le processus de mise en place de l'étrier de liaison 10 dans la rainure de réception 33 entre les tenons longitudinaux est optimal. De plus, grâce à la hauteur de cette section, on obtient une surface de contact plus grande entre l'étrier de liaison d'une part et les rainures de réception des poutres à assembler d'autre part, ce qui assure outre une mise en place meilleure par la surface de contact plus grande également une meilleure isolation avec suppression de tout courant d'air.

La section trapézoïdale est avantageusement du type ramassé, c'est-à-dire un rapport hauteur sur largeur de la section avoisinant l'unité mais pouvant aller par exemple de 0,5 à 1,5 et s'écartant de la structure lamellaire que ce soit plate ou verticale. Ainsi une section transversale se rapprochant davantage d'un carré où la petite base et la grande base de la section trapézoïdale serait de valeur fort proche.

Les côtés intérieurs tournés l'un vers l'autre 23, 25 des tenons 21, 22 présentent avantageusement une pente plus prononcée que les côtés extérieurs 26 de celles-ci. Cette pente plus grande permet une introduction par glissement plus commode et ainsi une plus grande stabilisation de l'élément de liaison 10 entre les deux tenons 21, 22. Afin d'assurer une bonne adaptation de celui-ci, un certain jeu 41, 42 est prévu entre le côté formant la base 14 du profil de liaison 10 d'une part et le fond 24 de la jonction entre les deux tenons 21, 22 d'une part et entre le côté supérieur 15 du profil de liaison 10 et le tenon de séparation 34 d'autre part.

L'angle α présenté sur les figures comporte approximativement 90° constituant ainsi un angle droit permettant de réaliser des parois à angle droit ou également des liaisons en T moyennant incorporation d'un profil en T non présenté au lieu d'un profil d'angle 10.

Il doit être entendu que les configurations d'ailes d'éléments de liaison décrites ici, à savoir en L ou en angle et en T, peuvent être étendues à d'autres formes, tel qu'en croix ou en étoile permettant ainsi d'assurer des configurations de parois en correspondance plus complexes. De même, l'angle α précité peut être inférieur à 90° ou, le cas échéant, également supérieur selon l'angle formé par les parois qu'il faut relier entre elles.

Un exemple illustratif et nullement limitatif d'ordre de grandeur des différentes parties de l'élément de couplage 50 est donné ci-après. Chaque aile 1, 2 possède une longueur d'environ 78 mm. La section transversale trapézoïdale possède une hauteur d'approximativement 11 mm avec une base petite de 7 mm ou davantage et grande de 13 mm. Chaque tige d'ancrage 1, 2 possède un diamètre allant jusqu'à environ 7 mm pour une longueur d'environ 83 mm. Le rapport de la grande base par rapport à la petite base de la section transversale du profil de liaison est d'un ordre de grandeur allant de 1, 5 à 2 approximativement et le rapport de la hauteur par rapport à la largeur moyenne mesurée comme moyenne arithmétique de la grande base et de la petite base est compris entre 1 et 1,5 approximativement. Autre exemple : la hauteur de la section trapézoïdale est de préférence égale à au moins un tiers, de préférence encore au moins la moitié de la plus grande largeur de la section transversale du profil de liaison 10 illustré sur la figure 7 tout en ne dépassant de préférence pas 1,5.

Par ailleurs, des configurations à double paroi incorporant l'élément de liaison selon la présente invention peuvent également avantageusement être utilisées.

Il faut également considérer ici tout élément de liaison présentant une section angulaire, c'est-à-dire non ronde.

L'assemblage proprement dit des agencements de parois décrits ci-dessus est schématisé ci-après dans ses étapes essentielles et caractéristiques. On installe une première rangée de poutres 20. Ensuite, on place, dans les zones où deux parois se rencontrent, un élément de liaison 10 dans la rainure de réception 33. Les éléments d'ancrage 22 sont introduits dans les alésages 28 correspondants des poutres de coin 20 de ladite rangée. On installe ensuite une deuxième rangée de poutres 20' en faisant emboîter la surface d'appui de chacune de celles-ci dans la surface de support des poutres 20 de la rangée précédente. Finalement, on engage les alésages inférieurs 38 des poutres 20' avec les éléments d'ancrage 1, 2 déjà installés avec l'élément de liaison 10 installé sur la rangée précédente dans les zones de coin.

De façon remarquable, la configuration des poutres est parfaitement adaptée à la forme de l'élément de liaison précité, laquelle, comme on l'a déjà vu, assure par la forme ramassée et angulaire de sa section, une liaison de forme parfaite de l'ensemble poutre/ étrier de liaison. La mise en place de l'étrier de liaison 10 se fait également de façon certaine. A cet égard, il vient se loger, lors de sa mise en place, dans l'espace de réception 33 prévu à cet effet. Il se retrouve ainsi dans une situation d'équilibre stable. Lorsque au moment du montage de la paroi, les manipulateurs doivent agir rapidement sous la contrainte de temps, le profilé de liaison pourra se placer rapidement puisque l'étrier de liaison proprement dit viendra se caler automatiquement dans ledit espace entre les tenons longitudinaux. Dans le cas de tiges d'ancrage amovibles 1,2, celles-ci pourront être placées facilement dans une deuxième phase en les faisant passer dans les passages prévus à cet effet à travers chacune des ailes 11, 12 de l'étrier de liaison et dans les trous ou alésages 28, 38 pratiqués dans les poutres elles-mêmes se situant dans le prolongement des passages précités. Grâce à sa forme et à la mise en place de l'étrier qui s'effectue correctement du premier coup, l'alignement précité entre d'une part passage dans chacune des ailes et d'autre part alésage dans les poutres sera également bien assuré du premier coup. En effet, grâce à sa forme, aucune erreur de positionnement angulaire par rapport à l'horizontale ne saurait être commise par l'ouvrier du bâtiment voire même par une personne moins expérimentée lors de la mise en place, contrairement à des étriers de liaison avec un profil plus plat.

## Revendications

1. Agencement de poutres pour la construction d'habitations, en particulier en bois, l'agencement comprenant au moins une paroi constituée de rangées de poutres (20, 20') placées l'une au-dessus de l'autre, les parois précitées se rejoignant en certaines zones avec formation de zones de jonction d'angle, dans lequel les poutres d'angle sont réunies entre elles par un élément de liaison (10), qui est prévu entre deux rangées superposées de poutres adjacentes à hauteur des zones de jonction d'angles, les poutres présentant deux surfaces de liaison mutuellement opposées, qui sont prévues pour coopérer avec les surfaces correspondantes d'une poutre adjacente, l'une desdites surfaces présentant une fonction de support, tandis que l'autre présente une fonction d'appui, dans lequel agencement la surface de support présente un profil à deux tenons (21, 22) longitudinaux parallèles formant entre eux une rainure (24) longitudinale, tandis que la surface d'appui opposée présente au moins une mortaise longitudinale (30; 31, 32) parallèle à ladite rainure longitudinale (24), les tenons (21, 22) et respectivement mortaise(s) (30; 31, 32) étant destinés à coopérer entre eux, de façon à laisser entre les surfaces de support et d'appui de poutres superposées un espace (33) formant logement destiné à recevoir l'élément de liaison (10), **caractérisé en ce que** le profil de l'élément de liaison (10) présente une section transversale sensiblement constante de contour angulaire avec des surfaces latérales (16, 17) qui ne s'étendent pas de façon mutuellement parallèle et qui sont tournées l'une vers l'autre de façon à définir une section supérieure (15) du profil qui soit plus large que la section de base (14) dudit profil, la configuration de la rainure (24) et de l'espace (33) étant telle qu'elle s'adapte à la forme de la section transversale de ce profil.

2. Agencement suivant la revendication 1, **caractérisé en ce que** l'élément de liaison (10) s'étend dans un plan et présente un profil possédant une forme de section transversale d'allure ramassée, dans laquelle l'épaisseur représente au moins un tiers, de préférence au moins la moitié, de la plus grande largeur de la section transversale du profil et/ou le rapport entre la hauteur de la section transversale du profil précité et la largeur moyenne de celui-ci est compris entre 0,5 et 1,5 de préférence entre 0,7 et 1,3.

3. Agencement suivant la revendication précédente, **caractérisé en ce que** la section transversale (13) précitée de l'élément de liaison présente une forme trapézoïdale.

4. Agencement suivant l'une quelconque des revendications précédentes, **caractérisé en ce que** le profilé de l'élément de liaison (10) est entièrement compris dans la rainure de réception centrale (24) de la poutre.

5. Agencement suivant la revendication précédente, **caractérisé en ce que** la mortaise (30) est pourvue d'une nervure de séparation (34) s'étendant de façon sensiblement centrale et longitudinale par rapport à la mortaise (30), ladite nervure de séparation (34) délimitant ainsi deux mortaises (31, 32) coopérant chacune intimement avec chacun des tenons (21, 22) d'une part, la profondeur de chaque mortaise (31, 32) correspondant sensiblement à la hauteur des tenons (21, 22), tandis que la profondeur de la rainure centrale (24) est nettement supérieure à la hauteur de la nervure de séparation (34), de façon à laisser entre les deux éléments centraux précités (24, 34) l'espace (33) formant logement destiné à recevoir le profilé de l'élément de liaison (10).

6. Agencement suivant la revendication précédente, **caractérisé en ce que** ladite nervure de séparation (34) présente une hauteur qui est inférieure à celle des rebords extérieurs (35, 36) de la surface d'appui.

7. Agencement suivant l'une quelconque des revendications précédentes, **caractérisé en ce que** l'élément de liaison précité (10) présente au moins deux branches (11, 12), qui forment entre elles un angle (α) et qui sont chacune pourvues d'au moins un élément d'ancrage (1, 2) faisant saillie par rapport à l'âme de l'élément de liaison (10).

8. Agencement suivant la revendication précédente, **caractérisé en ce que** chaque branche de l'élément de liaison précité (10) est pourvue d'au moins un passage (18) destiné aux éléments d'ancrage (1, 2).

9. Agencement suivant la revendication 7, **caractérisé en ce que** chaque aile (51, 52) de l'élément de liaison est munie d'au moins une tige d'ancrage (53) qui y est rattachée.

10. Agencement suivant la revendication précédente, **caractérisé en ce que** les tiges d'ancrage (53) et le profilé de l'élément de liaison (50) sont réalisés d'une pièce.

11. Agencement suivant la revendication précédente, **caractérisé en ce que** l'élément de liaison (50) est constitué en une matière synthétique.

12. Agencement suivant la revendication précédente, **caractérisé en ce que** l'élément de liaison (50) est constitué en métal.

13. Agencement suivant la revendication 8, **caractérisé en ce que** ledit passage (18) et la tige d'ancrage correspondante (1, 2; 53) sont situés dans la zone d'extrémité de chaque aile (11, 12) à une certaine distance de l'extrémité.

14. Agencement suivant l'une quelconque des revendications précédentes, **caractérisé en ce que** les poutres sont réalisées en bois, en polyuréthanne ou en un matériau composite.

15. Agencement suivant l'une quelconque des revendications précédentes, **caractérisé en ce que** l'élément de liaison (10; 50) présente un profilé en forme de T ou d'étoile.

16. Utilisation d'un agencement suivant l'une quelconque des revendications précédentes, dans une habitation à double paroi, chaque paroi en particulier extérieure comprenant deux parois (41, 42) sensiblement parallèles, mutuellement séparées par un interstice.

17. Procédé d'assemblage d'un agencement de poutres suivant l'une quelconque des revendications 1 à 15, **caractérisé en ce qu'**on installe une première rangée de poutres (20), chaque poutre comportant une surface de support munie d'une rainure de réception (24) et une surface d'appui, **en ce qu'**on met en place, dans les zones où deux parois se rencontrent, un élément de liaison (10) dans la rainure de réception (24) en assurant un contact maximal entre les surfaces de contact de l'élément de liaison et des tenons (21, 22) qui calent ce dernier élément de liaison (10), des éléments d'ancrage (1, 2) étant introduits dans des alésages (28) correspondants des poutres (20) de coin de ladite rangée, **en ce qu'**on installe ensuite une deuxième rangée de poutres (20') en faisant emboîter la surface d'appui de chacune de celles-ci dans la surface de support des poutres (20) de la rangée précédente, et **en ce que** dans les zones de coin on engage les alésages inférieurs (28) des poutres supérieures (20') avec les éléments d'ancrage (1, 2) déjà installés avec l'élément de liaison (10) installé sur la rangée précédente.

## Patentansprüche

1. Anordnung von Balken für den Wohnungsbau, insbesondere aus Holz, wobei die Anordnung zumindest eine Wand umfasst, die aus Reihen von übereinandergelegten Balken (20, 20') gebildet ist, wobei diese Wände in bestimmten Bereichen unter Bildung von Winkelverbindungsbereichen aufeinandertreffen, in welchen die Winkelbalken durch ein Verbindungselement (10) miteinander verbunden sind, welches in Höhe der Winkelverbindungsbereiche zwischen zwei übereinanderliegenden Reihen von benachbarten Balken vorgesehen ist, wobei die Balken zwei einander gegenüberliegende Verbindungsflächen aufweisen, die zum Zusammenwirken mit den entsprechenden Flächen eines benachbarten Balkens vorgesehen sind, wobei eine dieser Flächen eine Auflagefunktion hat, während die andere eine Abstützfunktion hat, in welcher Anordnung die Auflagefläche ein Profil mit zwei parallelen Längszapfen (21, 22) aufweist, die miteinander eine Längsnut (24) bilden, während die gegenüberliegende Abstützfläche zumindest ein zu dieser Längsnut (24) paralleles längsgerichtetes Zapfenloch (30; 31, 32) aufweist, wobei die Zapfen (21, 22) und das jeweilige Zapfenloch bzw. die jeweiligen Zapfenlöcher (30; 31, 32) dazu bestimmt sind, solcherart zusammenzuwirken, dass sie zwischen den Auflage- und Abstützflächen übereinanderliegender Balken einen Raum (33) freilassen, der einen für das Aufnehmen des Verbindungselements (10) bestimmten Sitz bildet, **dadurch gekennzeichnet, dass** das Profil des Verbindungselements (10) einen ungefähr konstanten Querschnitt mit winkeligem Umriss aufweist, und zwar mit den Seitenflächen (16, 17), die sich nicht parallel zueinander erstrecken und die aufeinander zulaufen, um einen oberen Abschnitt (15) des Profils zu definieren, der breiter ist als der untere Abschnitt (14) des Profils, wobei die Konfiguration der Nut (24) und des Raums (33) dergestalt ist, um zur Form des Querschnitts dieses Profils zu passen.

2. Anordnung gemäß Anspruch 1, **dadurch gekennzeichnet, dass** sich das Verbindungselement (10) in einer Ebene erstreckt und ein Profil aufweist, das eine Querschnittsform mit gedrungenem Verlauf besitzt, bei welcher die Dicke mindestens ein Drittel, vorzugsweise mindestens die Hälfte, der größten Breite des Querschnitts des Profils ausmacht und/oder das Verhältnis zwischen der Höhe des Querschnitts des Profils und seiner Durchschnittsbreite zwischen 0,5 und 1 ,5, vorzugsweise zwischen 0,7 und 1,3, beträgt.

3. Anordnung gemäß dem vorhergehenden Anspruch, **dadurch gekennzeichnet, dass** der Querschnitt (13) des Verbindungselements eine Trapezform aufweist.

4. Anordnung gemäß einem der vorhergehenden Ansprüche, **dadurch gekennzeichnet, dass** das Profil des Verbindungselements (10) gänzlich in der zentralen Aufnahmenur (24) des Balkens enthalten ist.

5. Anordnung gemäß dem vorhergehenden Anspruch, **dadurch gekennzeichnet, dass** das Zapfenloch (30) mit einer Trennrippe (34) versehen ist, die sich in Bezug auf das Zapfenloch (30) ungefähr zentral und der Länge nach erstreckt, wobei die Trennrippe (34) folglich zwei Zapfenlöcher (31, 32) begrenzt, die einerseits jeweils eng mit jedem Zapfen (21, 22) zusammenwirken, wobei die Tiefe jedes Zapfenlochs (31,32) ungefähr der Höhe der Zapfen (21, 22) entspricht, während die Tiefe der zentralen Nut (24) deutlich größer ist als die Höhe der Trennrippe (34), um zwischen den beiden zentralen Elementen (24, 34) den Raum (33) Freizulassen, der einen für das Aufnehmen des Profils des Verbindungselements (10) bestimmten Sitz bildet.

6. Anordnung gemäß dem vorhergehenden Anspruch, **dadurch gekennzeichnet, dass** die Trennrippe (34) eine Höhe aufweist, die geringer ist als jene der Außenränder (35, 36) der Abstützfläche.

7. Anordnung gemäß einem der vorhergehenden Ansprüche, **dadurch gekennzeichnet, dass** das Verbindungselement (10) zumindest zwei Schenkel (11, 12) aufweist, die miteinander einen Winkel (α) bilden und die jeweils mit mindestens einem Verankerungselement (1, 2) versehen sind, das in Bezug auf den Steg des Verbindungselements (10) hervorsteht.

8. Anordnung gemäß dem vorhergehenden Anspruch, **dadurch gekennzeichnet, dass** jeder Schenkel des Verbindungselements (10) mit mindestens einem für die Verankerungselemente (1, 2) bestimmten Durchlass (18) versehen ist.

9. Anordnung gemäß Anspruch 7, **dadurch gekennzeichnet, dass** jeder Schenkel (51, 52) des Verbindungselements mit mindestens einem dort befestigten Verankerungsstift (53) ausgestattet ist.

10. Anordnung gemäß dem vorhergehenden Anspruch, **dadurch gekennzeichnet, dass** die Verankerungsstifte (53) und das Profil des Verbindungselements (50) in einem Stück gefertigt sind.

11. Anordnung gemäß dem vorhergehenden Anspruch, **dadurch gekennzeichnet, dass** das Verbindungselement (50) aus Kunststoff gefertigt ist.

12. Anordnung gemäß dem vorhergehenden Anspruch, **dadurch gekennzeichnet, dass** das Verbindungselement (50) aus Metall gefertigt ist.

13. Anordnung gemäß Anspruch 8, **dadurch gekennzeichnet, dass** der Durchlass (18) und der entsprechende Verankerungsstift (1, 2; 53) im Endbereich jedes Schenkels (11, 12) platziert sind, und zwar in einem bestimmten Abstand vom Endpunkt.

14. Anordnung gemäß einem der vorhergehenden Ansprüche, **dadurch gekennzeichnet, dass** die Balken aus Holz, aus Polyurethan oder aus einem Verbundmaterial gefertigt sind.

15. Anordnung gemäß einem der vorhergehenden Ansprüche, **dadurch gekennzeichnet, dass** das Verbindungselement (10; 50) ein Profil in T- oder Sternform aufweist.

16. Verwendung einer Anordnung gemäß einem der vorhergehenden Ansprüche in einer Wohnung mit doppelter Wand, wobei jede Wand, insbesondere Außenwand, zwei ungefähr parallele Wände (41,42) umfasst, die durch einen Spalt voneinander getrennt sind.

17. Verfahren zum Zusammenstellen einer Anordnung von Balken gemäß einem der Ansprüche 1 bis 15, **dadurch gekennzeichnet, dass** eine erste Reihe von Balken (20) errichtet wird, wobei jeder Balken eine mit einer Aufnahmenut (24) versehene Auflagefläche und eine Abstützfläche umfasst, dass in den Bereichen, wo zwei Wände aufeinandertreffen, in der Aufnabmenut (24) ein Verbindungselement (10) platziert wird, wobei zwischen den Kontakflächen des Verbindungselements und der Zapfen (21, 22), die das letzte Verbindungselement (10) festklemmen, ein maximaler Kontakt gewährleistet wird und die Verankerungselemente (1, 2) in entsprechende Bohrungen (28) in den Eckbalken (20) dieser Reihe eingeführt werden, dass daraufhin eine zweite Reihe von Balken (20') errichtet wird, wobei die Abstützfläche jedes dieser Balken in die Auflagefläche der Balken (20) der vorhergehenden Reihe eingefügt wird, und dass in den Eckbereichen die unteren Bohrungen (28) der oberen Balken (20') mit den Verankerungselementen (1, 2) in Eingriff gebracht werden, welche bereits am in der vorhergehenden Reihe installierten Verbindungselement (10) angebracht sind.

## Claims

1. Beam arrangement for building houses, in particular wooden houses, the arrangement comprising at least one wall consisting of rows of beams (20, 20') placed one above the other, said walls being assembled in certain zones forming angle junctions, wherein the angle beams are joined together by a linking element (10) which is provided between two superposed rows of adjacent beams at a height corresponding to the angle junction zones, the beams having two mutually opposed linking surfaces which are provided to cooperate with the corresponding surfaces of an adjacent beam, one of said surfaces having a support function, while the other has a resting function, in which arrangement the support surface has a profile with two parallel longitudinal tenons (21, 22) forming between them a longitudinal groove (24), while the opposing resting surface has at least one longitudinal mortise (30; 31, 32) parallel to said longitudinal groove (24), the tenons (21, 22) and the mortise(s) (30; 31, 32) respectively, being designed to cooperate with one another so as to leave between the support and resting surfaces of the superposed beams a space (33) forming a housing designed to receive the linking element (10), **characterised in that** the profile of the linking element (10) has a substantially uniform cross-section of angular contour with lateral surfaces (16, 17) which do not extend parallel to one another and which are turned toward one another so as to define an upper section (15) of the profile which is wider than the base section (14) of said profile, the configuration of the groove (24) and the space (33) being such that it is adapted to the shape of the cross-section of this profile.

2. Arrangement according to claim 1, **characterised in that** the linking element (10) extends in a plane and has a profile having a cross-sectional form of compact appearance, in which the depth constitutes at least one third, preferably at least half, of the greatest width of the cross-section of the profile and/or the ratio between the height of the cross-section of said profile and the average width thereof is between 0.5 and 1.5, preferably between 0.7 and 1.3.

3. Arrangement according to the preceding claim, **characterised in that** said cross-section (13) of the linking element is of trapezoidal form.

4. Arrangement according to any of the preceding claims, **characterised in that** the section of the linking element (10) is completely incorporated in the central receiving groove (24) of the beam.

5. Arrangement according to the preceding claim, **characterised in that** the mortise (30) is provided with a separating rib (34) extending substantially centrally and longitudinally relative to the mortise (30), said separating rib (34) thus defining two mortises (31, 32) each cooperating closely with each of the tenons (21, 22) on the one hand, the depth of each mortise (31, 32) substantially corresponding to the height of the tenons (21, 22), while the depth of the central groove (24) is markedly greater than the height of the separating rib (34), so as to leave between said two central elements (24, 34) the space (33) forming a housing designed to receive the section of the linking element (10).

6. Arrangement according to the preceding claim, **characterised in that** said separating rib (34) has a height which is less than that of the external edges (35, 36) of the resting surface.

7. Arrangement according to any of the preceding claims, **characterised in that** said linking element (10) has at least two arms (11, 12) which form an angle (α) between them and which are each provided with at least one anchoring element (1, 2) projecting relative to the core of the linking element (10).

8. Arrangement according to the preceding claim, **characterised in that** each arm of said linking element (10) is provided with at least one aperture (18) for the anchoring elements (1, 2).

9. Arrangement according to claim 7, **characterised in that** each wing (51, 52) of the linking element is equipped with at least one anchoring rod (53) which is attached thereto.

10. Arrangement according to the preceding claim, **characterised in that** the anchoring rods (53) and the section of the linking element (50) are made in one piece.

11. Arrangement according to the preceding claim, **characterised in that** the linking element (50) consists of a synthetic material.

12. Arrangement according to the preceding claim, **characterised in that** the linking element (50) consists of metal.

13. Arrangement according to claim 8, **characterised in that** said aperture (18) and the corresponding anchoring rod (1, 2; 53) are situated in the end zone of each wing (11, 12) at a certain distance from the end.

14. Arrangement according to any of the preceding claims, **characterised in that** the beams are made of wood, polyurethane or a composite material.

15. Arrangement according to any of the preceding claims, **characterised in that** the linking element (10; 50) has a T-shaped or star-shaped section.

16. Use of an arrangement according to any of the preceding claims in a double-walled house, each wall, in particular each external wall, comprising two substantially parallel walls (41, 42), separated from one another by an air gap.

17. Method for assembling a beam arrangement according to any of claims 1 to 15, **characterised in that** a first row of beams (20) is positioned, each beam comprising a support surface equipped with a receiving groove (24) and a resting surface, **in that** in the zones where two walls meet, a linking element (10) is placed in the receiving groove (24) ensuring maximum contact between the contact surfaces of the linking element and the tenons (21, 22) which wedge this linking element (10), anchoring elements (1, 2) being inserted into corresponding bores (28) of the corner beams (20) of said row, **in that** a second row of beams (20') is then positioned by fitting the resting surface of each beam into the support surface of the beams (20) of the previous row and **in that** in the corner zones, the lower bores (28) of the upper beams (20') are engaged with the anchoring elements (1, 2) already positioned with the linking element (10) positioned on the previous row.
